# EUROPÄISCHE PATENTANMELDUNG

(11) **EP 1 050 639 A2**
(43) Veröffentlichungstag der Anmeldung: **08.11.2000**
(21) Anmeldenummer: 00109056.2
(22) Anmeldetag: 28.04.2000
(51) Int. Cl.: E04D 5/12, D06N 5/00

(54) **Verfahren und Vorrichtung zum Ausbilden einer Quernaht bei Schweiss- und Klebebahnen für Verwahrungszwecke von Bauten**

(30) Priorität: 04.05.1999 DE 19920472
(71) Anmelder: Georg Börner Chemisches Werk für Dach- und Bautenschutz GmbH & Co. KG, D-36251 Bad Hersfeld (DE)
(72) Erfinder: Börner, Wolfgang, 36251 Bad Hersfeld (DE); Schwarz, Jörg, 36286 Neuenstein/Raboldshausen (DE)
(74) Vertreter: Albrecht, Thomas, Dr.

(57) **Zusammenfassung**

Mit der Erfindung werden ein Verfahren und eine Vorrichtung zum Ausbilden eines Quernahtstreifens bei Schweiß- und Klebebahnen für Verwahrungszwecke von Bauten, insbesondere bei Dachbahnen, die zumindest einseitig eine Schweiß- oder Klebeschicht, vorzugsweise aus Bitumen und/oder Polymerbitumen, aufweisen, und welche mit einer Bestreuung versehen sind, zur Verfügung gestellt.

Das Verfahren zeichnet sich dadurch aus, daß die Bestreuung über die gesamte Länge der Schweiß- oder Klebebahn ohne Unterbrechung in der Längsrichtung direkt auf die Schweiß- oder Klebebahn aufgebracht wird und bei der Konfektionierung der Schweiß- oder Klebebahn die Bestreuung zusammen mit einem Teil von deren Untergrund, der vorzugsweise Bitumen und/oder Polymerbitumen ist, im Quernahtstreifenbereich gleichzeitig oder in Verbindung mit dem Ablängen der Schweiß- oder Klebebahn am Wickelbock entfernt wird.

Die Vorrichtung nach der Erfindung zeichnet sich dadurch aus, daß parallel zu einer Ablängvorrichtung für die Schweiß- oder Klebebahnen eine Klemmvorrichtung zum Einklemmen einer Schweiß- oder Klebebahn und eine Materialabtragungsvorrichtung für die materialabtragende Bearbeitung eines Quernahtstreifens der Schweiß- oder Klebebahn vorgesehen sind, wobei die Materialabtragungsvorrichtung bevorzugt eine Fräsvorrichtung ist.

## Beschreibung

Die Erfindung betrifft ein Verfahren und eine Vorrichtung zum Ausbilden eines Quernahtstreifens bei Schweiß- und Klebebahnen für Verwahrungszwecke von Bauten, insbesondere bei Dachbahnen, die zumindest einseitig eine Schweiß- oder Klebeschicht, vorzugsweise aus Bitumen und/oder Polymerbitumen, aufweisen, welche mit einer Bestreuung versehen wird.

Üblicherweise werden Schweiß- und Klebebahnen der vorgenannten Art dazu verwendet, Gebäude, insbesondere Flachdächer, gegen Wasser abzudichten. Beim Verlegen solcher Schweiß- und Klebebahnen ist es daher erforderlich, die einzelnen Bahnlängen wasserdicht miteinander zu verbinden. Da diese Schweiß- und Klebebahnen normalerweise mit einer Bestreuung, beispielsweise aus Schiefersplit, versehen werden, und derartige Bestreuungsstellen ein gegenseitiges Haften von einer Bahnlänge einer Schweiß- oder Klebebahn an einer anderen Bahnlänge durch einen Schweiß- oder Klebevorgang behindern, ist es notwendig, solche abgestreuten Schweiß- und Klebebahnen mit bestreuungsfreien Längs- und Querstreifenbereichen, sogenannten Längs- und Quernahtstreifen, zu versehen.

Die Herstellung solcher bestreuungsfreien Längs- und Quernahtstreifen ist an sich, beispielsweise aus der deutschen Offenlegungsschrift DE 40 22 330 A1 und dem entsprechenden deutschen Gebrauchsmuster DE 90 18 119 U1, bekannt. Nach der bekannten Verfahrensweise wird entlang der freizuhaltenden Längs- und Querkanten eine haftende streifenförmige Folie aufgebracht, bevor die Schweiß- oder Klebebahn mit der Abstreuung, beispielsweise aus Schiefersplitt, versehen wird. Die Folie wird dann an der Baustelle entfernt, unmittelbar bevor die Schweiß- oder Klebebahn verlegt wird.

Da die Herstellung solcher Schweiß- oder Klebebahnen zunächst in sehr großen Bahnlängen, sogenannten endlosen Bahnen, erfolgt, die erst später auf Konfektionierungsgrößen mit verschiedenen Rollenlängen abgelängt werden, ist - anders als bei den späteren Längsnahtstellen - eine aufwendige Steuerungstechnik notwendig, um die Folien im Bereich der späteren Quernähte aufzubringen.

Aufgabe der Erfindung ist es daher, ein Verfahren und eine Vorrichtung der eingangs genannten Art zur Verfügung zu stellen, welche es in verhältnismäßig einfacher, steuerungstechnisch relativ leicht auszuführender Weise ermöglichen, verschiedene Rollenlängen von Schweiß- oder Klebebahnen zu erzeugen, die unbestreute Quernahtstreifen haben.

Diese Aufgabe wird erfindungsgemäß gelöst mit einem Verfahren der eingangs genannten Art, welches dadurch gekennzeichnet ist, daß die Bestreuung über die gesamte Länge der Schweiß- oder Klebebahn ohne Unterbrechung in der Längsrichtung direkt auf die Schweiß- oder Klebebahn aufgebracht wird und bei der Konfektionierung der Schweiß- oder Klebebahn die Bestreuung zusammen mit einem Teil von deren Untergrund, der vorzugsweise Bitumen und/oder Polymerbitumen ist, im Quernahtstreifenbereich gleichzeitig oder in Verbindung mit dem Ablängen der Schweiß- oder Klebebahn am Wickelblock entfernt wird.

Auf diese Weise ist es möglich, die Schweiß- oder Klebebahn wie bisher "endlos" abzustreuen und die Quernahtstreifen gleichzeitig oder parallel mit dem bei der Konfektionierung ohnehin notwendigen Abschneidevorgang der einzelnen Bahnlängen zu erzeugen, indem die Bestreuung zusammen mit einem Teil des unmittelbar darunterliegenden Schweiß- oder Klebebahnmaterials je nach gewünschter Tiefe mit materialabtragenden Werkzeugen entfernt wird.

Dadurch werden bei der Herstellung solcher Schweiß- und Klebebahnen aufwendige Steuerungsmaßnahmen zum Anbringen von Quernahtstreifenfolien eliminiert, und es wird auch ein zeitaufwendiges Ablängen der Bahnen, das dann an den jeweiligen Quernahtfolienstreifen am Wickelbock notwendig ist, ausgeschaltet.

In einer bevorzugten Ausführungsform der erfindungsgemäßen Verfahrens wird die Bestreuung zusammen mit einem Teil des Untergrunds im Quernahtbereich durch spanabhebende Werkzeuge entfernt.

Als spanabhebende Werkzeuge werden bevorzugt in dem erfindungsgemäßen Verfahren Fräswerkzeuge verwendet, vorzugsweise Walzen-, Plan-, Eck-, Schaft- und/oder Hochdruckwasser-Fräser.

Das erfindungsgemäße Verfahren kann weiterhin so durchgeführt werden, daß eine einstellbare Schichtdicke der abzulängenden Schweiß- oder Klebebahn im Quernahtstreifenbereich entfernt wird.

Die mit der Erfindung zur Verfügung gestellte Vorrichtung, mit welcher ebenfalls die obengenannte Aufgabe gelöst wird, zeichnet sich erfindungsgemäß dadurch aus, daß parallel zu einer Ablängvorrichtung für Schweiß- oder Klebebahnen eine Klemmvorrichtung zum Einklemmen einer Schweiß- oder Klebebahn und eine Materialabtragungsvorrichtung für die materialabtragende Bearbeitung eines Querstreifens der Schweiß- oder Klebebahn vorgesehen ist.

Vorzugsweise ist in dieser erfindungsgemäßen Vorrichtung die Materialabtragungsvorrichtung eine Fräsvorrichtung, und zwar besonders bevorzugt eine Walzen-, Plan-, Eck-, Schaft- und/oder Hochdruckwasser-Fräsvorrichtung.

Eine besonders vorteilhafte Ausbildung der Vorrichtung nach der Erfindung zeichnet sich dadurch aus, daß die Materialabtragungsvorrichtung auf einem quer über die Schweiß- oder Klebebahn verfahrbaren Laufwerk, vorzugsweise am oder auf dem Wickelbock, angebracht ist.

Insbesondere kann die Materialabtragungsvorrichtung auf der Klemmvorrichtung verfahrbar angebracht sein, und zwar besonders bevorzugt derart, daß sie durch die Aufwärts- und Abwärtsbewegung der Klemmvorrichtung, welche diese beim Ein- und Entklemmen der durchzuschneidenden Schweiß- oder Klebebahn ausführt, in und außer Bearbeitungseingriff mit der Schweiß- oder Klebebahn gebracht wird.

Auf diese Weise ist es mit der erfindungsgemäßen Vorrichtung möglich, abgestreute Schweiß- oder Klebebahnen in äußerst vorteilhafter und zeitsparender und leicht automatisierbarer Bearbeitungsart mit Quernahtstreifen zu versehen.

Infolgedessen wird durch die Erfindung in zeit-, aufwand- und kostensparender Weise ein bestreuter Quernahtstreifen, der eine Schwachstelle wegen der Gefahr der Wasserunterläufigkeit bei Schweißbahnen, aber auch erst recht bei den immer mehr auf den Markt drängenden Kaltselbstklebebahnen ist, ausgeschaltet und eine hervorragende Abdichtung an den Quernähten der Schweiß- und Kaltselbstklebebahnen ermöglicht.

Die vorstehenden sowie weitere Vorteile und Merkmale der Erfindung werden nachfolgend anhand einer besonders bevorzugten Ausführungsform des erfindungsgemäßen Verfahrens und der Vorrichtung nach der Erfindung unter Bezugnahme auf die beigefügte Zeichnung näher erläutert und beschrieben; es zeigen:
Figur 1 eine erfindungsgemäße Vorrichtung zum Ausbilden eines Quernahtstreifens bei Schweiß- und Klebebahnen für Verwahrungszwecke von Bauten, insbesondere bei Dachbahnen, in Längsrichtung der zu bearbeitenden Schweiß- oder Klebebahn gesehen; und
Figur 2 eine Stirnansicht der Vorrichtung nach Figur 1.

Eine Schweiß- oder Klebebahn 1 (die aus Vereinfachungsgründen der Darstellung nur in Figur 2 in Seitenansicht gezeigt ist), welche im fertig abgestreuten Zustand als sogenannte "Endlosbahn", d.h. eine Bahn, die eine große Länge von beispielsweise 1000-3000 Metern hat, von einem Vorratsspeicher herkommt (wie durch den Pfeil unten in Figur 2 angedeutet ist), wird über Zugwalzen 2 und 3 einer Klemmvorrichtung 4 zugeführt, die einen feststehenden Klemmtisch 5 und eine damit zusammenwirkende anheb- und absenkbare Klemmplatte 6 (in Figur 2 weggelassen) hat, so daß die Schweiß- oder Klebebahn 1 über ihre gesamte Breite zwischen dem Klemmtisch 5 und der Klemmplatte 6 einklemmbar ist.

Über Träger 7 ist an der Klemmplatte 6 eine Materialabtragungsvorrichtung 8 befestigt, die ihrerseits mittels einer Hebeeinrichtung 9 anheb- und absenkbar ist, wobei die Hebeeinrichtung 9 beispielsweise aus mehreren hydraulischen oder pneumatischen Hebezylindern, wie dargestellt, bestehen kann.

Auf diese Weise sind die Klemmplatte 6, die Träger 7 und die Materialabtragungsvorrichtung 8 zu einer Baueinheit verbunden, welche insgesamt durch die Hebeeinrichtung 9 zum Ein- und Entklemmen der Schweiß- oder Klebebahn 1 abgesenkt bzw. angehoben wird.

Die Materialabtragungsvorrichtung 8 umfaßt in der vorliegenden Ausführungsform eine Fräseinrichtung 10, die vorliegend einen Walzenfräser 11 als Fräswerkzeug besitzt. Der Walzenfräser 11 wird über einen Zahnriemen 12 durch einen Motor 13 rotiert, der seinerseits zusammen mit dem Walzenfräser 11 und dessen Haltekonstruktion 14 auf einem Laufwerk 15 montiert ist.

Das Laufwerk 15 ist quer zur Längsrichtung der Schweiß- oder Klebebahn 1 auf einem Fahrrahmen 16 hin und her über die gesamte Breite der Schweiß- oder Klebebahn 1 verfahrbar, z.B. durch einen Antriebsmechanismus 17, der ein flexibles Endlosbewegungselement 18, beispielsweise eine Kette, einen Zahnriemen, einen Keilriemen, ein Stahlseil, eine Umlaufspindel o. dgl. aufweist, das über Umlenkrollen 19, 20 geführt und mit dem Laufwerk 15 so verbunden ist, daß es mittels eines Motors 21 (siehe Figur 2) im Sinne des Doppelpfeils 22 hin- und herbewegt werden kann.

Da die gesamte Materialabtragungsvorrichtung 13 infolge der Verbindung mit der Klemmplatte 6 über die Träger 7 gleichzeitig angehoben und abgesenkt wird, wird der Walzenfräser 11 beim Absenken in Eingriff mit der bestreuten Schweiß- oder Klebebahn 1 gebracht und dann mittels des Motors 21 quer über die Schweiß- oder Klebebahn 1 bewegt, während der Walzenfräser 11 durch den Motor 13 rotiert wird, so daß die Bestreuung zusammen mit einem Teil von deren Untergrund, vorzugsweise Bitumen und/oder Polymerbitumen, im Bereich jeweils eines Querstreifens entfernt wird.

Gleichzeitig oder in kurzem zeitlichen Abstand davon kann die Schweiß- oder Klebebahn 1 mittels einer nicht dargestellten Schneidvorrichtung abgelängt werden.

Auf diese Weise ist das Ausbilden von Quernahtstreifen auf bestreuten Endlosbahnen zusammen mit deren Ablängen auch automatisch durchführbar, ohne daß hierzu ein in das eigentliche Herstellungsverfahren der Schweiß- oder Klebebahn 1 eingreifender aufwendiger Steuerungsvorgang für das Aufbringen von haftenden Folien notwendig ist.

## Patentansprüche

1. Verfahren zum Ausbilden eines Quernahtstreifens bei Schweiß- und Klebebahnen (1) für Verwahrungszwecke von Bauten, insbesondere bei Dachbahnen, die zumindest einseitig eine Schweiß- oder Klebeschicht, vorzugsweise aus Bitumen und/oder Polymerbitumen, aufweisen, welche mit einer Bestreuung versehen wird, dadurch **gekennzeichnet,** daß die Bestreuung über die gesamte Länge der Schweiß- oder Klebebahn (1) ohne Unterbrechung in der Längsrichtung direkt auf die Schweiß- oder Klebebahn aufgebracht wird und bei der Konfektionierung der Schweiß- oder Klebebahn (1) die Bestreuung zusammen mit einem Teil von deren Untergrund, der vorzugsweise Bitumen und/oder Polymerbitumen ist, im Quernahtstreifenbereich gleichzeitig oder in Verbindung mit dem Ablängen der Schweiß- oder Klebebahn (1) am Wickelbock entfernt wird.

2. Verfahren nach Anspruch 1, dadurch **gekennzeichnet,** daß die Bestreuung zusammen mit einem Teil des Untergrunds im Quernahtstreifenbereich durch spanabhebende Werkzeuge (11) entfernt wird.

3. Verfahren nach Anspruch 1 oder 2, dadurch **gekennzeichnet,** daß eine einstellbare Schichtdicke der abzulängenden Schweiß- oder Klebebahn (1) im Quernahtstreifenbereich entfernt wird.

4. Verfahren nach Anspruch 1, 2 oder 3, dadurch **gekennzeichnet,** daß das Entfernen mittels Fräswerkzeugen (11), vorzugsweise Walzen-, Plan-, Eck-, Schaft- und/oder Hochdruckwasser-Fräsern, durchgeführt wird.

5. Vorrichtung zum Ausbilden eines Quernahtstreifens bei Schweiß- und Klebebahnen (1) für Verwahrungszwecke von Bauten, insbesondere bei Dachbahnen, die zumindest einseitig eine Schweiß- oder Klebeschicht, vorzugsweise aus Bitumen und/oder Polymerbitumen, aufweisen, welche mit einer Bestreuung versehenwird, dadurch **gekennzeichnet,** daß parallel zu einer Ablängvorrichtung für Schweiß- oder Klebebahnen (1) eine Klemmvorrichtung (4) zum Einklemmen einer Schweiß- oder Klebebahn (1) und eine Materialabtragungsvorrichtung (8) für die materialabtragende Bearbeitung eines Querstreifens der Schweiß- oder Klebebahn (1) zum Entfernen der Bestreuung in diesem Querstreifen vorgesehen ist.

6. Vorrichtung nach Anspruch 5, dadurch **gekennzeichnet,** daß die Materialabtragungsvorrichtung (8) eine Fräsvorrichtung (10) ist.

7. Vorrichtung nach Anspruch 6, dadurch **gekennzeichnet,** daß die Fräsvorrichtung (10) eine Walzen-, Plan-, Eck-, Schaft- und/oder Hochdruckwasser-Fräsvorrichtung ist.

8. Vorrichtung nach Anspruch 5, 6 oder 7, dadurch **gekennzeichnet,** daß die Materialabtragungsvorrichtung (8) auf einem quer über die Schweiß- oder Klebebahn (1) verfahrbaren Laufwerk (15) angebracht ist.

9. Vorrichtung nach Anspruch 5, 6, 7 oder 8, dadurch **gekennzeichnet,** daß die Materialabtragungsvorrichtung (8) auf der Klemmvorrichtung (4) verfahrbar angebracht ist.

10. Vorrichtung nach Anspruch 9, dadurch **gekennzeichnet,** daß die Materialabtragungsvorrichtung (8) derart auf der Klemmvorrichtung (4) angebracht ist, daß sie durch die Bewegung der Klemmvorrichtung (4) in und außer Bearbeitungseingriff mit der Schweiß- oder Klebebahn (1) bringbar ist.
